# EUROPÄISCHE PATENTSCHRIFT

(11) **EP 2 995 456 B1**
(45) Veröffentlichungstag und Bekanntmachung des Hinweises auf die Patenterteilung: **04.12.2019**
(21) Anmeldenummer: 15182180.8
(22) Anmeldetag: 24.08.2015
(51) Int. Cl.: B41F 35/06, B41L 41/06, C11D 1/00, B08B 1/00, B08B 3/08, B08B 3/10, C11D 11/00

(54) **VERFAHREN ZUM REINIGEN EINER ROTIERENDEN DRUCKTECHNISCHEN OBERFLÄCHE IN ZYLINDERFORM**
METHOD FOR CLEANING A ROTATING PRINT-RELATED SURFACE IN CYLINDRICAL FORM
PROCÉDÉ DE NETTOYAGE D'UNE SURFACE ROTATIVE D'IMPRESSION SOUS FORME D'UN CYLINDRE

(30) Priorität: 12.09.2014 DE 102014113217
(43) Veröffentlichungstag der Anmeldung: 16.03.2016
(73) Patentinhaber: manroland Goss web systems GmbH, 86153 Augsburg (DE)
(72) Erfinder: Becker, Dorothea, Dr., 72401 Haigerloch (DE)

(56) Entgegenhaltungen:
- EP-A1- 0 928 687
- EP-A2- 0 527 315
- DE-A1- 3 401 159
- DE-A1- 3 607 908
- DE-A1- 19 822 441
- DE-A1-102004 022 236
- DE-T2- 69 019 901
- DE-U1-202011 106 154
- US-A- 3 309 993
- US-A- 4 015 307

## Beschreibung

Die Erfindung betrifft ein Verfahren zum Reinigen einer drucktechnischen Oberfläche.

Druckwerke einer Offset-Druckmaschine verfügen über einen Formzylinder, einen Übertragungszylinder, ein Farbwerk sowie vorzugsweise ein Feuchtwerk. Auf dem Formzylinder eines solchen Druckwerks ist mindestens eine Druckform positioniert, die als Druckplatte ausgebildet sein kann, weshalb Formzylinder auch als Plattenzylinder bezeichnet werden. Auf dem Übertragungszylinder eines solchen Druckwerks ist mindestens eine Übertragungsform positioniert, die als Gummituch ausgebildet sein kann, weshalb Übertragungszylinder auch als Gummizylinder bezeichnet werden. Das Farbwerk eines solchen Druckwerks dient dem Auftragen von Druckfarbe und das gegebenenfalls vorhandene Feuchtwerk eines solchen Druckwerks dem Auftragen von Feuchtmittel auf die oder jede auf den Formzylinder positionierte Druckform. Ausgehend von der oder jeder auf dem Formzylinder positionierten Druckform wird die Druckfarbe über die oder jede auf dem Übertragungszylinder positionierte Übertragungsform auf einen zu bedruckenden Bedruckstoff übertragen, wobei der zu bedruckende Bedruckstoff durch einen zwischen dem Übertragungszylinder und einem Gegendruckzylinder positionierten Druckspalt hindurchbewegt wird. Beim Gegendruckzylinder kann es sich um einen Satellitenzylinder oder auch um einen Übertragungszylinder eines anderen Druckwerks handeln. Beim Drucken kann sich auf der oder jeder Übertragungsform ein sogenannter Gummituchaufbau ausbilden, der aus Farbresten sowie Bestandteilen des zu bedruckenden Bedruckstoffs bestehen kann. Ein solcher Gummituchaufbau beeinträchtigt die erzielbare Druckqualität und kann beim Bedrucken eines bahnförmigen Bedruckstoffs zu Bahnrissen führen. Daher ist es aus der Praxis bekannt, vor Beginn einer neuen Druckproduktion die oder jede Übertragungsform, die auf einem Übertragungszylinder positioniert ist, zu reinigen.

Beim Drucken von besonders hochwertigen Druckprodukten wie zum Beispiel beim Drucken von Zeitschriften oder Katalogen kann ein Gummituchwaschen auch während der Produktion erfolgen. Hierbei wird eine Reinigungsvorrichtung bei voller oder bei verminderter Produktionsgeschwindigkeit an einen rotierenden Übertragungszylinder angestellt und es wird ein Waschmittel auf den Übertragungszylinder, nämlich auf die oder jede auf dem Übertragungszylinder angeordnete Übertragungsform, aufgetragen.

Aus dem Stand der Technik sind eine Vielzahl unterschiedlicher Reinigungsvorrichtungen für Druckmaschinen bekannt, die dem Reinigen einer rotierenden, zylindrischen Oberfläche eines Druckmaschinenzylinders oder einer Druckmaschinenwalze oder einer Oberfläche einer auf einer Zylinderoberfläche angeordneten Druckform oder Übertragungsform dienen, mit denen also insbesondere ein Gummituchwaschen ausgeführt werden kann. Derartige Reinigungsvorrichtungen verfügen über ein Gehäuse, wobei in dem Gehäuse einer solchen Reinigungsvorrichtung vorzugsweise mehrere Reinigungseinrichtungen, nämlich eine Wascheinrichtung und eine separate Trocknungseinrichtung, aufgenommen sind. Die Wascheinrichtung dient dem Waschen der jeweiligen zu reinigenden Oberfläche mit Hilfe eines flüssigen Waschmittels. Die Trocknungseinrichtung dient dem Trocknen der gereinigten Oberfläche.

Aus der US 3,309,993 A sowie aus der US 4,015,307 A sind jeweils derartige Reinigungsvorrichtungen mit einer Wascheinrichtung und einer Trocknungseinrichtung bekannt, die von einem Gehäuse aufgenommen sind. Ferner ist es aus diesem Stand der Technik bekannt, dass entweder die Wascheinrichtung oder die Trocknungseinrichtung an die zu reinigende Oberfläche angestellt ist, um in einem ersten Reinigungsschritt über die Wascheinrichtung Verschmutzungen von der zu reinigenden Oberfläche zu lösen und abzutransportieren, und um in einem nachfolgenden zweiten Reinigungsschritt die gereinigte Oberfläche zu trocknen.

Zum Reinigen einer rotierenden, drucktechnischen Oberfläche innerhalb eines Druckwerks einer Druckmaschine kommen nach der Praxis stark lösemittelhaltige, flüssige Waschmittel zum Einsatz. Solche stark lösemittelhaltigen Waschmittel können einerseits die zu reinigende Oberfläche angreifen, weiterhin erfordert die Handhabung solcher stark lösemittelhaltiger Waschmittel aufgrund ihres gesundheitsgefährdenden Potenzials große Sorgfalt.

Die DE 198 22 441 A1 offenbart ein Verfahren zum Reinigen einer drucktechnischen Oberfläche gemäß dem Oberbegriff des Anspruch 1.

Ein weiteres Verfahren zum Reinigen einer drucktechnischen Oberfläche ist aus der DE 10 2004 022 236 A1 bekannt.

Die DE 690 19 901 T2 offenbart ein System zum Reinigen eines Druckzylinders mit einer Bürstenwalze, die mit einer Drehzahl in der Größenordnung von 175 U/min dreht.

Hiervon ausgehend liegt der vorliegenden Erfindung die Aufgabe zugrunde, ein neuartiges Verfahren zum Reinigen einer drucktechnischen Oberfläche zu schaffen. Diese Aufgabe wird durch ein Verfahren zum Reinigen einer drucktechnischen Oberfläche gemäß Anspruch 1 gelöst.

Mit der vorliegenden Erfindung wird vorgeschlagen, zum Reinigen einer drucktechnischen, rotierenden Oberfläche innerhalb eines Druckwerks ein flüssiges, wasserbasiertes Waschmittel einzusetzen, welches mindestens 60% Wasser und im Rest zumindest Tenside aufweist. Ein derartiges Waschmittel greift einerseits die zu reinigende Oberfläche nicht an, weiterhin stellt ein solches wasserbasierendes Waschmittel keine Gesundheitsgefährdung und Umweltverträglichkeit dar.

Die Reinigungseinrichtung wird zumindest beim Ablösen der Verunreinigungen mit einer definierten Linienanpresskraft zwischen 0,5 N/mm und 10 N/mm gegen die zu reinigende Oberfläche gedrückt wird, nämlich derart, dass sich beim Reinigen einer Übertragungsform dieselbe im Bereich ihrer zu reinigenden Oberfläche zwischen 0,01 mm und 0,20 mm elastisch verformt. Hiermit ist ein besonders vorteilhaftes Reinigen der zu reinigenden Oberfläche unter Verwendung eines wasserbasierten Waschmittels möglich. Dann, wenn mit dem erfindungsgemäßen Verfahren eine Übertragungsform gereinigt wird, kann dieselbe dann, wenn die Oberfläche derselben im angegebenen Bereich elastisch verformt wird, besonders effektiv unter Verwendung eines wasserbasierten Waschmittels gereinigt werden.

Das wasserbasierte Waschmittel wird vor dem Auftragen des Waschmittels auf die zu reinigende Oberfläche auf eine Temperatur zwischen 30°C und 90°C, bevorzugt auf eine Temperatur zwischen 40°C und 80°C, besonders bevorzugt auf eine Temperatur zwischen 50°C und 70°C, erwärmt. Dann, wenn das wasserbasierte Waschmittel vor dem Auftragen auf die zu reinigende Oberfläche auf diese Art und Weise erwärmt wird, kann eine besonders effektive Reinigung der zu reinigenden Oberfläche unter Verwendung eines wasserbasierten Waschmittels gewährleistet werden.

Nach einer vorteilhaften Weiterbildung wird ein Waschmittel auf die zu reinigende Oberfläche aufgetragen, welches mindestens 80% Wasser und im Rest zumindest Tenside aufweist, wobei dasselbe als Tenside ausschließlich nicht-ionische Tenside und/oder anionische Tenside enthält. Die Verwendung eines Waschmittels, welches mindestens 80% Wasser aufweist, ist besonders bevorzugt, um eine Gefährdung für die zu reinigenden Oberflächen und eine Gesundheitsgefährdung für an der Druckmaschine arbeitendes Personal auszuschließen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Ausschnitt aus einer Reinigungsvorrichtung für eine Druckmaschine im Bereich einer als Reinigungsbürste ausgebildeten Reinigungseinrichtung der Reinigungsvorrichtung.

Die Erfindung betrifft ein Verfahren zum Reinigen einer drucktechnischen Oberfläche innerhalb eines Druckwerks einer Druckmaschine. Das Verfahren dient dem Reinigen einer zu reinigenden, rotierenden, zylindrischen Oberfläche eines Druckmaschinenzylinders oder einer Druckmaschinenwalze oder dem Reinigen einer Oberfläche einer auf einer Zylinderoberfläche angeordneten Druckform oder Übertragungsform im Bereich eines Druckwerks bzw. innerhalb eines Druckwerks zwischen zwei Druckaufträgen oder auch während der Produktion ein und desselben Druckauftrags. Besonders bevorzugt findet die Erfindung zum Reinigen einer auf einem Übertragungszylinder positionierten Übertragungsform, die zum Beispiel als Gummituch, Gummituchplatte oder Gummituchhülse ausgebildet sein kann, Verwendung.

Fig. 1 zeigt einen Ausschnitt aus einer Reinigungsvorrichtung 1. Die Reinigungsvorrichtung 1 verfügt über ein Gehäuse 30, in welchem eine vorzugsweise als Reinigungsbürste 10 ausgebildete erste Reinigungseinrichtung 10 bzw. Wascheinrichtung und vorzugsweise weiterhin eine nicht gezeigte, separate zweite Reinigungseinrichtung bzw. Trocknungseinrichtung aufgenommen ist. Eine derartige separate Trocknungseinrichtung ist zwar bevorzugt, jedoch optional.

Alternativ kann die Reinigungseinrichtung 10 auch als sogenanntes nicht dargestelltes Tuchsystem ausgeführt werden. Bei einem sog. Tuchsystem kommt anstelle einer Reinigungsbürste ein Tuch oder Vlies zum Einsatz, welches von einer als Neurolle ausgebildeten Tuchrolle abgewickelt wird, über eine Anpressleiste oder Anpressbalken an die zu reinigende Oberfläche 20 angedrückt und so mit dieser in Kontakt gebracht wird. Der durch den Reinigungs- und/oder Trocknungsvorgang verschmutzte Tuchabschnitt wird hierbei beispielsweise auf einer sogenannten Schmutzrolle wieder aufgewickelt.

Alternativ kann das Reinigungstuch auch als Bezug einer Reinigungswalze verwendet werden. Hierbei ist es unbedeutend, ob das als Bezug dienende Reinigungstuch eine geschlossene Form aufweist und über einen Körper, welcher vorzugsweise als Walze ausgeführt ist oder ob das Reinigungstuch eine offene Form aufweist und auf dem Anpressleiste oder Anpressbalken geklemmt wird, so dass dieser bei Kontakt mit der zu reinigenden Oberfläche 20 eines rotierenden Körpers den auftretenden Reibungskräften wiederstehen kann.

Dann, wenn die Reinigungsvorrichtung 1 die vorzugsweise als Reinigungsbürste 10 ausgebildete Wascheinrichtung und weiterhin eine separate Trocknungseinrichtung umfasst, sind dieselben vorzugweise ausgehend von einem gemeinsamen Antrieb antreibbar.

Dann, wenn die Reinigungsvorrichtung 1 die als Reinigungsbürste 10 ausgebildete Wascheinrichtung und weiterhin eine separate Trocknungseinrichtung umfasst, ist vorzugsweise immer nur eine dieser Einrichtungen an die zu reinigende Oberfläche angestellt, wobei dann zur Gewährleistung des wechselweisen Anstellens bzw. Abstellens von Wascheinrichtung und Trocknungseinrichtung an die zu reinigende Oberfläche das Gehäuse 30, welches diese beiden Einrichtungen aufnimmt, um eine nichtgezeigte Schwenkachse schwenkbar ist.

Die Reinigungsvorrichtung 1 dient dem Reinigen einer rotierenden, drucktechnischen Oberfläche 20 im Bereich eines Druckwerks bzw. innerhalb des Druckwerks einer Druckmaschine, vorzugsweise zwischen zwei Druckaufträgen oder während der Produktion eines Druckauftrags. Zum Reinigen der jeweils zu reinigenden Oberfläche 20 ist auf die zu reinigende Oberfläche 20 ein flüssiges, wasserbasiertes Waschmittel 19, welches in einem Vorratsbehälter 18 bereitgehalten wird, auftragbar. Vorzugsweise wird das flüssige, wasserbasierte Waschmittel 19 auf die zu reinigende Oberfläche 20 mit Hilfe der vorzugsweise als Reinigungsbürste 10 ausgebildeten Reinigungseinrichtung 10 der Reinigungsvorrichtung 1 aufgetragen. Das flüssige, wasserbasierte Waschmittel 19 wird bei einer vorteilhaften Ausgestaltung hierzu aus dem Vorratsbehälter 18 entnommen und mit Hilfe einer Sprüheinrichtung 11 auf die Reinigungsbürste 10 aufgesprüht, die dann beim Abrollen auf der zu reinigenden Oberfläche 20 das wasserbasierte Waschmittel 19 auf die zu reinigende, rotierende Oberfläche 20 aufträgt.

Alternativ oder zusätzlich kann das flüssige, wasserbasierte Waschmittel 19 auch direkt auf die zu reinigende Oberfläche 20 aufgetragen werden, beispielsweise durch direktes Aufsprühen mittels der Sprüheinrichtung 11.

Mit Hilfe des auf die Oberfläche 20 aufgetragenen, wasserbasierten Waschmittels 19 sowie vorzugsweise mit Hilfe der auf der Oberfläche abrollenden Reinigungswalze 10 können Verunreinigungen von der zu reinigenden Oberfläche 20 abgelöst werden, wobei die abgelösten Verunreinigungen von der zu reinigenden Oberfläche 20 zumindest mit Hilfe der dem Auftragen des Waschmittels dienenden Reinigungsbürste 10 von der zu reinigenden Oberfläche 20 entfernt werden.

Das wasserbasierte Waschmittel löst dabei die Verunreinigungen durch Adhäsions- und Kohäsionseffekte von der zu reinigenden Oberfläche 20 ab.

Dann, wenn die Reinigungsvorrichtung 1 die Reinigungsbürste 10 und weiterhin eine separate Trocknungseinrichtung umfasst, dient die Reinigungsbürste 10 vorzugsweise dem Auftragen des flüssigen, wasserbasierten Waschmittels 19, dem Ablösen der Verunreinigungen von der zu reinigenden Oberfläche 20 und dem teilweisen oder vollständigen Entfernen der abgelösten Verunreinigungen von der zu reinigenden Oberfläche 20. Die Trocknungseinrichtung dient dann gegebenenfalls noch dem Entfernen der restlichen Verunreinigungen von der zu reinigenden Oberfläche 20 sowie mindestens dem Trocknen derselben.

Dann, wenn die Reinigungsvorrichtung 1 zusätzlich zur Reinigungsbürste 10 keine separate Trocknungseinrichtung aufweist, dient die Reinigungsbürste 10 dem vollständigen Entfernen der abgelösten Verunreinigungen und nachfolgend dem Trocknen der zu reinigenden Oberfläche 20. Beim Trocknen der zu reinigenden Oberfläche 20 wird kein weiteres Waschmittel 19 über die Reinigungsbürste 10 auf die zu reinigende Oberfläche 20 aufgetragen.

Wie oben ausgeführt, liegt es im Sinne der hier vorliegenden Erfindung, ein flüssiges, wasserbasiertes Waschmittel 19 auf die zu reinigende, drucktechnische, rotierende Oberfläche 20 innerhalb des Druckwerks aufzutragen, wobei das wasserbasierte Waschmittel 19 mindestens 60% Wasser, bevorzugt mindestens 80% Wasser, und im Rest zumindest Tenside aufweist. Als Tenside umfasst das Waschmittel 19 ausschließlich nicht-ionische Tenside und/oder anionische Tenside.

Besonders bevorzugt wird ein wasserbasiertes Waschmittel 19 verwendet, welches mindestens 80% Wasser, 10% bis 19% Tenside und 1% bis 10% Lösungsmittel aufweist.

Als Lösungsmittel kann zum Beispiel Glykolether oder ein polares Esteröl verwendet werden.

Der pH-Wert des verwendeten Waschmittels liegt vorzugsweise zwischen 7 und 13, bevorzugt zwischen 8 und 12, besonders bevorzugt zwischen 10 und 11.

Vorzugsweise wird ein wasserbasiertes Waschmittel verwendet, welches von der Firma Schwegmann unter der Produktbezeichnung "SCHWEGO aqua clean" vertrieben wird, insbesondere das Waschmittel "SCHWEGO aqua clean CC 23".

Das flüssige Waschmittel 19 wird vor dem Auftragen auf die zu reinigende Oberfläche, nämlich vor dem Aufsprühen desselben über die Sprüheinrichtung 11 auf die Reinigungsbürste 10 und/oder vor dem direkten Aufsprühen auf die zu reinigende Oberfläche, erwärmt, nämlich mit Hilfe der in Fig. 1 gezeigten Heizeinrichtung 17. Das Waschmittel 19 wird dabei auf eine Temperatur zwischen 30°C und 90°C, bevorzugt auf eine Temperatur zwischen 40°C und 80°C, besonders bevorzugt auf eine Temperatur zwischen 50°C und 70°C, erwärmt.

Das Aufsprühen des erwärmten, flüssigen Waschmittels 19 auf die Reinigungsbürste 10 mit Hilfe der Sprüheinrichtung 11 erfolgt erfindungsgemäß mit einem Druck zwischen 100 kPa (1 bar) und 500 kPa (5 bar).

Beim Reinigen der zu reinigenden Oberfläche 20, nämlich beim Auftragen des Waschmittels 19 auf die zu reinigende Oberfläche 20, beim Ablösen der Verunreinigungen sowie beim Entfernen der Verunreinigungen wird nicht nur die zu reinigende Oberfläche 20 im Sinne des Pfeils 21 drehend angetrieben, sondern darüber hinaus auch die Waschbürste 10 im Sinne des Pfeils 16. Die Drehzahl der Waschbürste 10 beträgt erfindungsgemäß zwischen 100 U/min und 500 U/min. Zusätzlich zu dieser Drehbewegung führt die Waschbürste 10, in Richtung der Längsachse 15 gesehen, vorzugsweise, jedoch nicht zwingend, eine Changierbewegung aus.

Bei der Reinigungsbürste 10 handelt es sich um eine Bürste, die einen Grundkörper 13 und einen vom Grundkörper 13 getragenen Borstenbesatz 14 aufweist, wobei die Borsten des Borstenbesatzes 14 vorzugsweise aus Kunststoff gefertigt sind und eine Dicke zwischen 0,10 mm und 0,20 mm aufweisen. Es können jedoch auch andere Borsten zum Einsatz kommen.

Beim Reinigen der zu reinigenden Oberfläche 20, nämlich zumindest beim Ablösen der Verunreinigungen von der zu reinigenden Oberfläche 10 und vorzugsweise auch beim Auftragen des flüssigen, wasserbasierten Waschmittels sowie beim Entfernen der abgelösten Verunreinigungen, wird die Reinigungsbürste 10 mit einer definierten Linienpresskraft 12 gegen die zu reinigende Oberfläche 20 gedrückt, nämlich derart, dass sich beim Reinigen einer Übertragungsform dieselbe im Bereich ihrer zu reinigenden Oberfläche zwischen 0,01 mm und 0,20 mm elastisch verformt. Hierzu wird die Reinigungsbürste 10 mit einer Linienanpresskraft 12 zwischen 0,5 N/mm und 10 N/mm gegen die zu reinigende Oberfläche 20 der Übertragungsform gedrückt. Das Maß der elastischen Verformung der Übertragungsform hängt bei einer solchen Linienanpresskraft auch davon ab, ob es sich bei der Übertragungsform um ein konventionelles Gummituch, ein Metalldrucktuch (metal back blanket) oder einen Übertragungssleeve handelt.

Unter Verwendung eines wasserbasierten Waschmittels 19 können innerhalb einer Druckmaschine, nämlich innerhalb eines Druckwerks, zu reinigende Oberflächen 20, insbesondere eine zu reinigende Oberfläche einer Übertragungsform, effektiv und schonend gereinigt werden. Vorzugsweise wird das wasserbasierte Waschmittel 19 dabei vor dem Auftragen auf die zu reinigende Oberfläche 20 erwärmt, wobei die Reinigungsbürste 10, die dem Auftragen des Waschmittels 19 auf die zu reinigende Oberfläche 20 und dem Ablösen und zumindest teilweisen Entfernen von Verunreinigungen dient, mit einer definierten Linienpresskraft 12 gegen die zu reinigende Oberfläche 20 gedrückt wird.

### Bezugszeichenliste

- 1: Reinigungsvorrichtung
- 10: Reinigungseinrichtung
- 11: Sprüheinrichtung
- 12: Anpresskraft
- 13: Grundkörper
- 14: Bürstenbesatz
- 15: Längsachse
- 16: Drehbewegung
- 17: Heizeinrichtung
- 18: Vorratsbehälter
- 19: Waschmittel
- 20: Oberfläche
- 21: Drehbewegung
- 30: Gehäuse

## Patentansprüche

1. Verfahren zum Reinigen einer rotierenden Oberfläche eines Druckmaschinenzylinders oder einer rotierenden Oberfläche einer Druckmaschinenwalze oder einer rotierenden Oberfläche einer auf einem Druckmaschinenzylinder angeordneten Druckform oder Übertragungsform innerhalb eines Druckwerks, mit folgenden Schritten:
Auftragen eines flüssigen, wasserbasierten Waschmittels (19), welches mindestens 60% Wasser und im Rest zumindest Tenside aufweist, auf die zu reinigende Oberfläche (20) innerhalb des Druckwerks;
Ablösen von Verunreinigungen von der zu reinigenden Oberfläche (20) innerhalb des Druckwerks mit Hilfe des Waschmittels (19) und einer Reinigungseinrichtung (10);
Entfernen der abgelösten Verunreinigungen von der zu reinigenden Oberfläche (20) innerhalb des Druckwerks zumindest mit Hilfe der Reinigungseinrichtung (10);
**dadurch gekennzeichnet, dass**
das flüssige, wasserbasierte Waschmittel (19) mit Hilfe der als Reinigungsbürste ausgebildeten Reinigungseinrichtung (10), die mit einer Drehzahl zwischen 100 U/min und 500 U/min dreht und die auf der zu reinigenden Oberfläche abrollt, auf die zu reinigende Oberfläche (20) aufgetragen wird, wobei hierzu das flüssige, wasserbasierte Waschmittel (19) mit einem Druck zwischen 100 kPa und 500 kPa auf die dem Auftragen des Waschmittels (19) dienende Reinigungsbürste aufgesprüht und über die Reinigungsbürste auf die zu reinigende Oberfläche (20) aufgetragen wird.

2. Verfahren nach Anspruch 1, **dadurch gekennzeichnet, dass** ein Waschmittel (19), welches mindestens 80% Wasser und im Rest zumindest Tenside aufweist, auf die zu reinigende Oberfläche (20) innerhalb des Druckwerks aufgetragen wird.

3. Verfahren nach Anspruch 2, **dadurch gekennzeichnet, dass** ein Waschmittel (19), welches mindestens 80% Wasser, 10%-19% Tenside und 1% bis 10% Lösungsmittel aufweist, auf die zu reinigende Oberfläche (20) innerhalb des Druckwerks aufgetragen wird.

4. Verfahren nach einem der Ansprüche 1 bis 3, **dadurch gekennzeichnet, dass** innerhalb des Druckwerks ein Waschmittel (19) auf die zu reinigende Oberfläche (20) aufgetragen wird, welches als Tenside ausschließlich nicht-ionische Tenside und/oder anionische Tenside aufweist.

5. Verfahren nach einem der Ansprüche 1 bis 4, **dadurch gekennzeichnet, dass** die als Reinigungsbürste ausgebildete Reinigungseinrichtung (10) zusätzlich eine Changierbewegung ausführt.

6. Verfahren nach einem der Ansprüche 1 bis 5, **dadurch gekennzeichnet, dass** die Reinigungseinrichtung (10) zumindest beim Ablösen der Verunreinigungen mit einer definierten Linienanpresskraft gegen die die zu reinigende Oberfläche (20) gedrückt wird, nämlich derart, dass sich beim Reinigen einer Übertragungsform dieselbe im Bereich ihrer zu reinigenden Oberfläche zwischen 0,01 mm und 0,2 mm elastisch verformt.

7. Verfahren nach Anspruch 6, **dadurch gekennzeichnet, dass** hierzu die Reinigungseinrichtung (10) mit einer Linienanpresskraft (12) zwischen 0,5 N/mm und 10 N/mm gegen die zu reinigende Oberfläche (20) der Übertragungsform drückt.

8. Verfahren nach einem der Ansprüche 1 bis 7, **dadurch gekennzeichnet, dass** das Waschmittel (19) vor dem Auftragen des Waschmittels auf die zu reinigende Oberfläche (20) auf eine Temperatur zwischen 30°C und 90°C erwärmt wird.

9. Verfahren nach Anspruch 8, **dadurch gekennzeichnet, dass** das Waschmittel (19) auf eine Temperatur zwischen 40°C und 80°C erwärmt wird.

10. Verfahren nach Anspruch 9, **dadurch gekennzeichnet, dass** das Waschmittel (19) auf eine Temperatur zwischen 50°C und 70°C erwärmt wird.

## Claims

1. A method for cleaning a rotating surface of a printing press cylinder or a rotating surface of a printing press roller or a rotating surface of a printing plate or transfer form arranged on a printing press cylinder inside a printing unit, comprising the following steps:
applying a liquid, water-based detergent (19), which has at least 60 % water and at least surfactants for the remainder, to the surface (20) to be cleaned within the printing unit;
detaching impurities from the surface (20) to be cleaned inside the printing unit with the help of the detergent (19) and a cleaning device (10);
removing the detached impurities from the surface (20) to be cleaned within the printing unit at least with the help of the cleaning device (10);
**characterized in that**
the liquid, water-based detergent (19) is applied to the surface (20) to be cleaned with the help of the cleaning device (10), which is embodied as cleaning brush and which rotates at a speed of between 100 U/min and 500 U/min and which rolls on the surface to be cleaned, wherein, for this purpose, the liquid, water-based detergent (19) is sprayed onto the cleaning brush, which serves for the application of the detergent (19), at a pressure of between 100 kPa and 500 kPa, and is applied to the surface (20) to be cleaned via the cleaning brush.

2. The method according to claim 1, **characterized in that** a detergent (19) which has at least 80 % water and at least surfactants for the remainder, is applied to the surface (20) to be cleaned inside the printing unit.

3. The method according to claim 2, **characterized in that** a detergent (19), which has at least 80 % water, 10 % to 19 % surfactants, and 1 % to 10 % solvent, is applied to the surface (20) to be cleaned inside the printing unit.

4. The method according to one of claims 1 to 3, **characterized in that** a detergent (19), which has only non-ionic surfactants and/or anionic surfactants as surfactants, is applied to the surface (20) to be cleaned inside the printing unit.

5. The method according to one of claims 1 to 4, **characterized in that** the cleaning device (10), which is embodied as cleaning brush, additionally performs a traversing movement.

6. The method according to one of claims 1 to 5, **characterized in that** the cleaning device (10) is pressed against the surface (20) to be cleaned with a defined linear pressing force, at least in response to the detaching of the impurities, namely in such a way that, in response to the cleaning of a transfer form, the latter deforms elastically between 0.01 mm and 0.2 mm in the region of its surface to be cleaned.

7. The method according to claim 6, **characterized in that**, for this purpose, the cleaning device (10) presses against the surface (20) to be cleaned of the transfer form with a linear pressing force (12) of between 0.5 N/mm and 10 N/mm.

8. The method according to one of claims 1 to 7, **characterized in that** the detergent (19) is heated to a temperature of between 30 °C and 90 °C prior to the application of the detergent to the surface (20) to be cleaned.

9. The method according to claim 8, **characterized in that** the detergent (19) is heated to a temperature of between 40 °C and 80 °C.

10. The method according to claim 9, **characterized in that** the detergent (19) is heated to a temperature of between 50 °C and 70 °C.

## Revendications

1. Procédé de nettoyage d'une surface tournante d'un cylindre de machine d'impression ou d'une surface tournante d'un rouleau de machine d'impression ou d'une surface tournante d'un cliché d'impression ou d'un cliché de transfert disposé sur un cylindre de machine d'impression à l'intérieur d'un groupe d'impression, comportant les étapes suivantes :
application d'un détergent liquide à base aqueuse (19) qui présente au moins 60 % d'eau et dans le reste au moins des agents tensioactifs sur la surface à nettoyer (20) à l'intérieur du groupe d'impression ;
dissolution des impuretés de la surface à nettoyer (20) à l'intérieur du groupe d'impression à l'aide du détergent (19) et d'un dispositif de nettoyage (10) ;
élimination des impuretés dissoutes de la surface à nettoyer (20) à l'intérieur du groupe d'impression à l'aide du dispositif de nettoyage (10) ;
**caractérisé en ce que**
le détergent liquide à base aqueuse (19) est appliqué sur la surface à nettoyer (20) à l'aide du dispositif de nettoyage (10) se présentant sous forme de brosse de nettoyage qui tourne à une vitesse de rotation de 100 rotations par minute à 500 rotations par minute et qui roule sur la surface à nettoyer, le détergent liquide à base aqueuse (19) étant pour ce faire pulvérisé à une pression de 100 kPa à 500 kPa sur la brosse de nettoyage servant à appliquer le détergent (19) et appliqué par la broche de nettoyage sur la surface à nettoyer (20) .

2. Procédé selon la revendication 1, **caractérisé en ce qu'**un détergent (19) qui présente au moins 80 % d'eau et dans le reste au moins des agents tensioactifs est appliqué sur la surface à nettoyer (20) à l'intérieur du groupe d'impression.

3. Procédé selon la revendication 2, **caractérisé en ce qu'**un détergent (19) qui présente au moins 80 % d'eau, 10 % à 19 % d'agents tensioactifs et 1 % à 10 % de solvant est appliqué sur la surface à nettoyer (20) à l'intérieur du groupe d'impression.

4. Procédé selon une des revendications 1 à 3, **caractérisé en ce qu'**est appliqué, à l'intérieur du groupe d'impression, sur la surface à nettoyer (20), un détergent (19) qui présente en tant qu'agents tensioactifs exclusivement des agents tensioactifs non ioniques et/ou des agents tensioactifs anioniques.

5. Procédé selon une des revendications 1 à 4, **caractérisé en ce que** le dispositif de nettoyage (10) se présentant sous forme d'une brosse de nettoyage exécute de plus un mouvement alternatif.

6. Procédé selon une des revendications 1 à 5, **caractérisé en ce que** le dispositif de nettoyage (10), du moins lors de la dissolution des impuretés est comprimé avec une force de compression linéaire définie contre la surface à nettoyer (20), à savoir de manière à ce que, lors du nettoyage d'un cliché de transfert, celui-ci se déforme élastiquement au niveau de sa surface à nettoyer à raison d'une amplitude de 0,01 mm à 0,2 mm.

7. Procédé selon la revendication 6, **caractérisé en ce que**, pour ce faire, le dispositif de nettoyage (10) appuie avec une force de compression linéaire (12) de 0,5 N/mm à 10 N/mm contre la surface à nettoyer (20) du moule de transfert.

8. Procédé selon une des revendications 1 à 7, **caractérisé en ce que** le détergent (19) est chauffé à une température de 30 °C à 90 °C avant l'application du détergent sur la surface à nettoyer (20).

9. Procédé selon la revendication 8, **caractérisé en ce que** le détergent (19) est chauffé à une température de 40 °C à 80 °C.

10. Procédé selon la revendication 9, **caractérisé en ce que** le détergent (19) est chauffé à une température de 50 °C à 70 °C.
